# EUROPÄISCHE PATENTSCHRIFT

(11) **EP 0 324 085 B1**
(45) Veröffentlichungstag und Bekanntmachung des Hinweises auf die Patenterteilung: **26.02.1992**
(21) Anmeldenummer: 88119539.0
(22) Anmeldetag: 24.11.1988
(51) Int. Cl.: F01L 1/24

(54) **Hydraulisches Spielausgleichselement**
Hydraulic lash adjuster
Poussoir hydraulique

(30) Priorität: 15.01.1988 DE 3800945
(43) Veröffentlichungstag der Anmeldung: 19.07.1989
(73) Patentinhaber: DAIMLER-BENZ AKTIENGESELLSCHAFT, 70327 Stuttgart (DE)
(72) Erfinder: Dietrich, Markus, D-7012 Fellbach-Oeffingen (DE); Berger, Frank, D-7057 Leutenbach II (DE)

(56) Entgegenhaltungen:
- EP-A- 0 285 877
- GB-A- 2 006 373
- US-A- 2 442 575
- US-A- 2 694 388
- US-A- 3 406 668
- US-A- 4 164 917

## Beschreibung

Die Erfindung bezieht sich auf ein hydraulisches Spielausgleichselement für einen Ventiltrieb einer Brennkraftmaschine gemäß Oberbegriff des Patentanspruches 1.

Ein hydraulisches Spielausgleichselement der gattungsgemäßen Bauart ist aus der US-A-3 406 668 bekannt. Das dabei im Vorratsraum des verschiebbaren Kolbenteils angeordnete Absperrventil besteht aus einer Kugel, die von einer Rückstellfeder in einer gegenüber der Verbindungsbohrung zwischen Druck- und Vorratsraum geöffneten Stellung gehalten wird. Die Kugel besitzt eine vorgegebene Masse, durch die erst ab einer bestimmten hohen Drehzahl der Brennkraftmaschine infolge ihrer Massenträgkeit die Verbindungsbohrung geschlossen wird. Hierdurch soll ein unerwünschtes Aufpumpen des Spielausgleichselementes bei extrem hohen Drehzahlen verhindert werden. Durch die Ausbildung des Absperrventils als Kugel ist eine Steuerung des Ventils in Abhängigkeit vom Druck des Schmieröls im Vorratsraum nicht möglich.

Desweiteren ist aus der US-A-4 164 917 ein Ventilstößel im Ventiltrieb einer Brennkraftmaschine bekannt, der ein von der Nockenwelle betätigtes Zylinderteil und ein in diesem verschiebbar angeordnetes Kolbenteil umfaßt. Das Kolbenteil kann von einer besonderen Druckpumpe aus mit unter Druck stehendem Schmieröl beaufschlagt werden. Durch die hierbei eintretende Relativbewegung des Kolbenteils gegenüber dem Zylinderteil kann die Hubkurve der Auslaßventile für den Motorbremsbetrieb geändert werden. Im Normalbetrieb der Brennkraftmaschine ist die Verbindung zwischen Kolbenteil und Druckpumpe gesperrt, so daß ein Spielausgleich über das Kolbenteil gesteuert nicht möglich ist.

Der Erfindung liegt die Aufgabe zugrunde, ein hydraulisches Spielausgleichselement der gattungsgemäßen Bauart so weiterzubilden, daß die Nachstellfunktion bei bestimmten Motorbetriebsbedingungen gesteuert unterbrochen werden kann.

Die Aufgabe ist erfindungsgemäß durch die im kennzeichnenden Teil des Patentanspruchs 1 angegebenen Merkmale gelöst.

Durch die Erfindung ist es möglich, das Absperrventil in Abhängigkeit vom Schmieröldruck im Vorratsraum zu steuern. Hierdurch kann in vorteilhafterweise, nur über den Schmieröldruck gesteuert, die Nachstellfunktion des Spielausgleichselements außer Wirkung gebracht werden. Damit besteht die Möglichkeit, auch bei Brennkraftmaschinen mit einer über die Gaswechselventile gesteuerten Motorbremse, Spielausgleichselemente im Ventiltrieb einzusetzen, da das bislang unerwünschte Nachstellen der Ausgleichselemente durch die erfindungsgemäßen Maßnahmen beseitigt ist.

Die sichere Unterbrechung der Nachstellfunktion kann beispielsweise durch Überströmen von Lecköl vom Druck- in den Vorratsraum oder umgekehrt über den Ringspalt zwischen Kolbenteil und Zylinderteil beeinträchtigt werden. Der Ringspalt ist deshalb besonders klein gehalten, oder er wird gemäß den Merkmalen des Anspruches 2 durch einen Dichtring überbrückt.

Zum Ausgleich von Wärmedehnungen des Schmierölpolsters im Druckraum und thermischer Längenausdehnungen des Ventiltriebes ist gemäß Anspruch 3 eine kapillare Überströmbohrung zwischen Druck- und Vorratsraum vorgesehen.

Durch die Überströmbohrung ist ein Abfließen von Öl aus dem Vorratsraum in den Druckraum bei abgeschalteter Nachstellfunktion möglich und die hierdurch erzeugte minimale Nachstellbewegung unerwünscht. Zur Vermeidung dieses Nachteils wird gemäß Anspruch 4 vorgeschlagen, daß die Überströmbohrung im Bereich der Ventilsitzfläche ausmündet.

In der nachfolgenden Zeichnungsbeschreibung ist ein Ausführungsbeispiel der Erfindung anhand eines in der Abb. im Längsschnitt dargestellten Spielausgleichselementes beschrieben.

Im Maschinengehäuse 1 einer nicht weiter dargestellten Brennkraftmaschine ist in einer Gehäusebohrung 2 ein Spielausgleichselement 3 in Bohrungslängsrichtung verschiebbar eingesetzt. Das Spielausgleichzelement 3 umfaßt ein Zylinderteil 4, in dem zwischen einem nichtgezeigten Ventilstößel oder -schaft und einer Druckfeder 5 ein Kolbenteil 6 verschiebbar gehalten ist. Die Druckfeder 5 ist am Bodenteil 7 des Zylinderteils 4 und an einer stirnseitigen Wandung 8 des Kolbenteils 6 abgestützt, wodurch Zylinder-und Kolbenteil in entgegengesetzten Bewegungsrichtungen so vorgespannt werden, daß einerseits das Zylinderteil 4 mit seinem Bodenteil 7 an einem nicht gezeigten Steuernocken und andererseits das Kolbenteil am Stößel oder Schaft des Gaswechselventiles spielfrei anliegt.

Das Kolbenteil 6 schließt mit dem Zylinderteil 4 einen Druckraum 9 ein, der mit Schmieröl aus einem im Kolbenteil 6 ausgebildeten Vorratsraum 10 gefüllt ist, das durch einen Verbindungskanal 11 zugeführt wird. Der Vorratraum 10 ist ständig mit Schmieröl aus dem Schmierölkreislauf der Brennkraftmaschine beaufschlagt, das durch einen vom Schmierölkreislauf abezweigten Zulaufkanal 12 und entsprechende Zulaufbohrungen 13 und 14 im Zylinder- 4 und Kolbenteil 6 in den Vorratsraum 10 gelangt.

Um ein Rückströmen von Schmieröl aus dem Druckraum 9 in den Vorratsraum 10 zu verhindern, ist der Verbindungskanal 11 durch ein druckraumseitig angeordnetes federbelastetes Verschlußelement 15 verschlossen. Bei einem auftretenden Spiel im Ventiltrieb wird das Kolbenteil 6 von der im Druckraum 9 liegenden Druckfeder 5 in Richtung der Stößelanlenkung verschoben. Durch den dabei im Druckraum 9 auftretenden Druckabfall wird das Verschlußelement 15 vom Druck des Schmieröls im Vorratsraum 10 aufgesteuert und Schmieröl in den Druckraum nachgeschoben.

Dieses dem Spielausgleich dienende Aufpumpen des Spielausgleichselementes 3 ist z.B. beim Motorbremsbetrieb der Brennkraftmaschine unerwünscht.

Gemäß der Erfindung ist deshalb im Vorratsraum ein Absperrventil 16 vorgesehen,von dem aus die Nachstellfunktion des Spielausgleichselementes 3 abgeschaltet werden kann.

Das Absperrventil 16 besteht aus einem Stufenkolben 17, dessen erweiterter Kolbenabschnitt in einer Führungshülse 18 längsverschiebbar geführt ist. Die Führungshülse 18 ist dabei an einer dem Verbindungskanal 11 gegenüberliegenden Kolbenwand 19 angebracht und steht in den Vorratsraum 10 vor. Am abgestuften Teil des Kolbens 17 ist ein Schließglied 20 vorgesehen, das mit einem im Bereich der Mündung des Verbindungskanals 11 in den Vorratsraum ausgebildeten Ventilsitz 21 zusammenwirkt.

Das Absperrventil 16 wird in Abhängigkeit vom Schmieröldruck im Voratsraum 10 gesteuert. Im Normalbetrieb der Brennkraftmaschine befindet sich das Absperrventil 16 in der geöffneten Position, d.h. der Stufenkolben 17 ist vom Schmieröldruck gegen die Wirkung einer am Kolben 17 und der Kolbenwand 18 abgestützten Rückstellfeder 22 in eine obere Endstellung gesteuert, in der das Schließglied 20 von der Sitzfläche 21 abgehoben ist, so daß ein Spielausgleich stattfinden kann. Abgeschaltet wird die Nachstell- oder Spielausgleichsfunktion durch Absenken des Schmieröldruckes im Vorratsraum 10. Infolge des fehlenden Gegendruckes wird der Stufenkolben 17 von der Rückstellfeder 22 in Richtung des Verbindungskanals 11 verschoben, bis das Schließglied 20 auf der Sitzfläche 21 aufliegt.

Die Steuerung des Schmieröldruckes kann beispielsweise über ein im Zulaufkanal 12 angeordnetes elektromagnetisch geschaltetes Absperrventil erfolgen. Im Normalbetrieb der Brennkraftmaschine ist das Ventil offen, so daß der Schmieröldruck im Vorratsraum 10 anliegt. Soll die Nachstellfunktion des Spielausgleichselementes 3, z.B. für den Motorbremsbetrieb abgeschaltet werden, wird ein entsprechendes Spannungssignal an das Absperrventil angelegt, wodurch der Zulaufkanal 12 vom Schmierölkreislauf abgetrennt und damit der Vorratsraum 10 drucklos wird. Dieses Spannungssignal kann beispielsweise von einem an der Abgasstauklappe in der Abgasleitung der Brennkraftmaschine befindlichen Stellungssensor abgeleitet werden. Die Ansteuerung des Absperrventiles über andere Betriebsparameter-Signale der Brennkraftmaschine ist möglich.

Um Leckölverluste zwischen Druck- 9 und Vorratsraum 10 zu meiden, ist das Kolbenteil 6 mit enger Passung in dem Zylinderteil 4 geführt. An Stelle einer engen Passung kann das Kolbenteil 6 auch durch einen am Kolbenumfang zwischen der Zulaufbohrung 14 und der Kolbenwand 8 in einer Ringnut 23 eingelegten Dichtring 24 im Zylinderteil 4 dichtend geführt werden. Zum Längenausgleich des Ventiltriebes (schwimmender Zustand des Zylinderteils 4) infolge von Temperatureinflüssen ist der Druckraum 9 durch eine kapillare Überströmbohrung 25 mit dem Vorratsraum 10 verbunden, deren Mündung innerhalb der Sitzfläche 21 liegt.

## Patentansprüche

1. Hydraulisches Spielausgleichselement (3) für einen Ventiltrieb einer Brennkraftmaschine mit einem einseitig geschlossenen Zylinderteil (4) und einem im Zylinderteil (4) axial verschiebbaren hohlen Kolbenteil (6), das einen ständig vom Schmieröldruck beaufschlagten Vorratsraum (10) aufweist und mit dem Zylinderteil (4) einen dem Spielausgleich dienenden Druckraum (9) einschließt, in dem eine das Zylinder- (4) und Kolbenteil (6) in entgegengesetzten Richtungen vorspannende Druckfeder (5) angeordnet ist, wobei der Druckraum (9) über einen durch ein federvorgespanntes Verschlußelement (15) aufund zusteuerbaren Verbindungskanal (11) mit dem Vorratsraum (10) verbunden ist und wobei im Vorratsraum (10) ein weiteres den Verbindungskanal (11) gesteuert öffnendes oder schließendes Absperrventil (16) vorgesehen ist, das aus einem mit einer im Bereich der Mündung des Verbindungskanals (11) in den Vorratsraum (10) ausgebildeten Ventilsitzfläche (21) zusammenwirkt und eine Rückstellfeder (22) aufweist und das im Normalbetrieb der Brennkraftmaschine eine von der Sitzfläche (21) abgehobene Position einnimmt,
**dadurch gekennzeichnet,**
daß das Absperrventil (16) aus einem in einer dem Verbindungskanal (11) gegenüberliegenden Kolbenwand (19) des Kolbenteiles (6) in einer Führungsbuchse (18) in axialer Richtung verschiebbaren Stufenkolben (17) mit einem Schließglied (20) besteht, daß die Rückstellfeder (22) an der Kolbenwand (19) und dem Stufenkolben (17) abgestützt ist,
daß das Schließglied (20) zusammen mit dem Stufenkolben (17) vom Schmieröldruck im Vorratsraum (10) aus entgegen der Wirkung der Rückstellfeder (22) in der von der Ventilsitzfläche (21) abgehobenen Position gehalten ist,
und daß bei einem im Vorratsraum (10) eingesteuerten und gegenüber dem Schmieröldruck bei Normalbetrieb niedrigeren Schmieröldruck das Schließglied von der Rückstellfeder (22) über den Stufenkolben (17) gegen die Ventilsitzfläche (21) gedrückt wird.

2. Hydraulisches Spielausgleichselement nach Anspruch 1,
**dadurch gekennzeichnet,**
daß am äußeren Umfang des Kolbenteils (6) im Bereich zwischen einer Verbindungsbohrung (14) zum Anschluß des Vorratsraumes (10) an den Schmierölkreis und einer druckraumseitigen Stirnwand (8) des Kolbenteils (6) ein in ein Nut (23) eingelegter Dichtring (24) angeordnet ist.

3. Hydraulisches Spielausgleichselement nach Anspruch 1 oder 2,
**dadurch gekennzeichnet,**
daß in der Stirnwand (8) des Kolbenteils (6) eine kapillare Überströmbohrung (25) zwischen Vorrats- (10) und Druckraum (9) angeordnet ist.

4. Hydraulisches Spielausgleichselement nach einem der Ansprüche 1 bis 3,
**dadurch gekennzeichnet,**
daß die Überströmbohrung (25) im Bereich der Ventilsitzfläche (21) ausmündet.

## Claims

1. A hydraulic backlash compensation element (3) for a valve drive of an internal combustion engine with a cylinder part (4) closed on one side and a hollow piston part (6) axially movable in the cylinder part (4) which has a supply chamber (10) and, together with the cylinder part (4) encloses a pressure chamber (9) serving the backlash compensation, in which a pressure spring (5) is arranged which tensions the cylinder part (4) and the piston part (6) in opposite directions, the pressure chamber (9) being connected by means of a connection duct (11) controllable in both directions by means of a spring-tensioned closing member (15) with the supply chamber, there being provided in the supply chamber (10) a further check valve (16) controllably opening and closing the connection duct (11) which cooperates with a valve seat surface (21) formed in the area of the opening out of the connection duct (11) into the supply chamber (10) and has a return spring (22), and which, in the normal operation of the internal combustion engine assumes a position raised from the seat surface (21), characterized in that the check valve (16) consists of a stepped piston (17) with closing member (20), slidable in axial direction in a guide bush (18) in a piston wall (19) of the piston part (6) situated opposite the connection duct (11),
in that the return spring (22) acts on the piston wall (19) and on the stepped piston (17),
in that the closing member (20) is held in the position raised from the valve seat surface (21) together with the stepped piston (17) by the lubricating oil pressure in the supply chamber (10) against the action of the return spring (22),
and in that, when there prevails in the supply chamber (10) a controlled lubricating oil pressure which is lower than the lubricating oil pressure on normal operation, the closing member is pressed against the valve seat surface (21) by the return spring (22) via the stepped piston (17).

2. A hydraulic backlash compensation element according to claim 1, characterized in that, on the outer outline of the piston part (6) in the area between a connection hole (14) to the connection of the supply chamber (10) with the lubricating oil circuit and a front wall (8) of the piston part (6) on the pressure chamber side, a sealing ring (24) placed in a groove (23), is disposed.

3. A hydraulic backlash compensation element according to either claim 1 or claim 2, characterized in that, disposed in the front wall (8) of the piston part (6), a capillary overflow hole (25) is provided between the supply chamber (10) and the pressure chamber (9).

4. A hydraulic backlash compensation element according to one of claims 1 to 3, characterized in that the overflow hole (25) opens out in the area of the valve seat surface (21).

## Revendications

1. Elément hydraulique (3) de rattrapage du jeu d'un mécanisme de commande de soupape d'un moteur à combustion interne, comprenant un cylindre (4) fermé d'un côté et un piston creux (6) mobile axialement dans le cylindre (4), comportant une chambre de réserve (10) soumise en permanence à la pression d'huile de lubrification et renfermant avec le cylindre (4) une chambre (9) sous pression destinée au rattrapage du jeu et dans laquelle est disposé un ressort de compression (5) exerçant des précontraintes en sens inverses contre le cylindre (4) et le piston (6), la chambre sous pression (9) communiquant avec la chambre de réserve (10) par un canal de liaison (11) dont l'ouverture et la fermeture sont commandées par un élément obturateur (15) soumis à la précontrainte d'un ressort et une autre soupape d'arrêt (16), qui est commandée pour l'ouverture et la fermeture du canal de liaison (11), étant prévue dans la chambre de réserve (10), coopèrant avec une surface (21) de siège de soupape réalisée dans la région de l'embouchure du canal de liaison (11) dans la chambre de réserve (10), comprenant un ressort de rappel (22) et occupant une position à l'écart de la surface de siège (21) en régime normal du moteur à combustion interne,
caractérisé en ce que la soupape d'arrêt (16) se compose d'un piston épaulé (17) équipé d'un organe obturateur (20) et mobile axialement à l'intérieur d'un manchon de guidage (18) dans une paroi (19) du piston (6) qui est située en face du canal de liaison (11), en ce que le ressort de rappel (22) prend appui contre la paroi (19) du piston et contre le piston épaulé (17), en ce que la pression de l'huile de lubrification régnant dans la chambre de réserve (10) maintient l'organe obturateur (20) avec le piston épaulé (17) à la position écartée de la surface (21) du siège de soupape contre la force du ressort de rappel (22), et en ce que, en présence d'une pression d'huile de lubrification qu'une commande fait régner dans la chambre de réserve (10) et qui est plus basse que la pression d'huile de lubrification en régime normal, le ressort de rappel (22) repousse l'organe obturateur par l'intermédiaire du piston épaulé (17) contre la surface (21) du siège de soupape.

2. Elément hydraulique de rattrapage de jeu selon la revendication 1, caractérisé en ce qu'un joint d'étanchéité (24) logé dans une gorge (23) est disposé à la circonférence extérieure du piston (6) dans la région comprise entre un trou de liaison (14) destiné à raccorder la chambre de réserve (10) au circuit d'huile de lubrification et une paroi frontale (8) du piston (6) qui est située du côté de la chambre sous pression.

3. Elément hydraulique de rattrapage de jeu selon la revendication 1 ou 2, caractérisé en ce qu'un trou capillaire de trop plein (25) est disposé dans la paroi frontale (8) du piston (6), entre la chambre de réserve (10) et la chambre sous pression (9).

4. Elément hydraulique de rattrapage de jeu selon l'une des revendications 1 à 3, caractérisé en ce que le trou de trop plein (25) débouche dans la région de la surface (21) du siège de soupape.
